# EUROPÄISCHE PATENTSCHRIFT

(11) **EP 1 731 427 B1**
(45) Veröffentlichungstag und Bekanntmachung des Hinweises auf die Patenterteilung: **16.04.2008**
(21) Anmeldenummer: 06405247.5
(22) Anmeldetag: 02.06.2006
(51) Int. Cl.: B65B 13/06, B65B 13/18

(54) **Verfahren und Vorrichtung zum Umreifen von Gegenständen**
Method and device for strapping articles
Procédé et dispositif de cerclage

(30) Priorität: 09.06.2005 CH 9832005
(43) Veröffentlichungstag der Anmeldung: 13.12.2006
(73) Patentinhaber: Ferag AG, 8340 Hinwil (CH)
(72) Erfinder: Müller, Holger, 04425 Taucha (DE)
(74) Vertreter: Frei Patent Attorneys

(56) Entgegenhaltungen:
- EP-A- 0 713 829
- EP-A- 1 273 521
- FR-A- 2 206 749
- US-A- 5 236 329
- PATENT ABSTRACTS OF JAPAN Bd. 2003, Nr. 04, 2. April 2003 (2003-04-02) & JP 2002 370705 A (KAKIMOTO MINORU), 24. Dezember 2002 (2002-12-24)

## Beschreibung

Die Erfindung betrifft ein Verfahren und eine Vorrichtung nach den Oberbegriffen der entsprechenden, unabhängigen Patentansprüche. Verfahren und Vorrichtung dienen zum Umreifen von Gegenständen mit Hilfe eines Kunststoffbandes.

Vorrichtungen zum mehr oder weniger automatischen Umreifen von Gegenständen mit einem beispielsweise bandförmigen Umreifungsmaterial sind seit etwa hundert Jahren bekannt. Viele dieser Vorrichtungen arbeiten nach dem gleichen, im Folgenden kurz beschriebenen Prinzip. Das Umreifungsband wird ab einer Vorratsrolle zugeführt. Für jede Umreifung wird das freie Ende des Umreifungsbandes zur Erstellung einer Bandschlaufe von einem Einführungsbereich her, der üblicherweise unter dem zu umreifenden Gegenstand angeordnet ist, in einen Bandkanal geschoben, der sich vom Gegenstand beabstandet rund um diesen erstreckt. Wenn das freie Bandende im Bandkanal bis wieder zum Einführungsbereich vorgeschoben ist, das heisst, wenn der Gegenstand von einer Bandschlaufe umfangen ist, wird das freie Bandende gehalten und der Bandvorschub wird gestoppt. Dann wird das Band in entgegengesetzter Richtung zurückgezogen, wobei die Bandschlaufe verkleinert wird und dadurch aus dem Bandkanal gezogen und um den Gegenstand gelegt und festgezogen wird. Die festgezogene Schlaufe wird dann durch Verbinden des freien Bandendes mit einem weiteren Bandbereich im Einführungsbereich mit geeigneten Mitteln geschlossen und vom weiter zugeführten Band abgetrennt, wodurch ein weiteres, freies Bandende für die nächste Umreifung entsteht.

Die frühen Umreifungsvorrichtungen wurden mit einem Umreifungsmaterial aus Metall, z.B. mit einem Metallband, betrieben, wobei die Umreifungen durch Verschweissen oder mit Hilfe von aufgepressten Klammern geschlossen wurden. Die Umreifungsvorrichtungen arbeiteten mit relativ langen Zykluszeiten, nicht nur weil das Schliessen der metallenen Umreifung ein zeitaufwändiger Schritt ist sondern auch weil das metallene Umreifungsmaterial eine beträchtliche Masse und Steifigkeit aufweist und deshalb nicht schnell beschleunigt und nicht um kleine Radien gebogen werden kann, das heisst im wesentlichen direkt von der Vorratsrolle zum Einführungsbereich verlaufen muss, sodass für den Bandvorschub und den Bandrückzug die Vorratsrolle gedreht werden muss. Die hohe Eigensteifigkeit des metallenen Umreifungsmaterials bringt aber den Vorteil, dass der Bandkanal offen, das heisst in dem Bereich, in dem er sich aus der Auflagefläche des Gegenstands erhebt, als einfaches, gegen den Gegenstand offenes U-Profil ausgestaltet sein kann. Dank der Eigensteifigkeit des metallenen Umreifungsmaterials und dank der gebogenen Form des Bandkanals läuft das freie Ende des Umreifungsmaterials, ohne irgendwie gehalten zu werden, dem Kanalboden entlang und die im Kanal entstehende Schlaufe wird durch ihren federnden Widerstand gegen die Biegung gegen diesen Kanalboden gedrückt. Umreifungsvorrichtungen der genannten Art sind beispielsweise beschrieben in den Publikationen US-1650843 oder US-2707429.

In der Zwischenzeit sind Metallbänder als Umreifungsmaterialien wo immer möglich durch Kunststoffbänder ersetzt worden, insbesondere durch strukturierte Bänder aus Polypropylen mit einer Dicke von üblicherweise 0,3 bis 0,5 mm und einer Breite von üblicherweise 5 bis 8 mm. Die Kunststoffbänder sind nicht nur kostengünstiger als die metallenen Umreifungsmaterialien, sondern sie sind auch leichter und sie erlauben, wie die spätere Entwicklung der Umreifungsvorrichtungen zeigt, auch bedeutend schnellere Zykluszeiten. Dies ist einerseits darauf zurückzuführen, dass die Umreifungen schneller durch Verschweissen geschlossen werden können, und andererseits darauf, dass die Kunststoffbänder dank ihrer bedeutend höheren Flexibilität in wenig geordnetem Zustand zwischengelagert werden können, so dass für das Zuführen und das Zurückziehen des Bandes nicht mehr die relativ grosse Masse der Vorratsrolle in schneller Abfolge abwechselnd in entgegengesetzten Richtungen angetrieben werden muss. Durch die genannten Unterschiede zwischen den beiden Typen von Umreifungsmaterialien und durch die dadurch mögliche Weiterentwicklung der Umreifungsvorrichtungen ist es möglich geworden, die Zykluszeit für die Umreifungen um mehr als eine Zehnerpotenz zu verkürzen. Dabei hat es sich aber gezeigt, dass das Kunststoffband keine genügende Steifigkeit aufweist, um daraus in einem offenen Bandkanal eine Bandschlaufe erstellen zu können. Aus diesem Grunde weisen die sich über die Auflagefläche krümmenden Bandkanalteile der neueren Umreifungsvorrichtungen aktive oder passive Schliessmittel auf, derart, dass der Bandkanal für die Erstellung der Bandschlaufe gegen den zu umreifenden Gegenstand geschlossen ist und für das Herausziehen der Schlaufe durch diese passiv oder durch einen geeigneten Antrieb aktiv geöffnet wird.

Umreifungsmaschinen, mit denen das oben erwähnte Kunststoffband als Umreifungsmaterial mit kurzen Zykluszeiten verarbeitet werden kann, sind beispielsweise beschrieben in den Publikationen DE-4230730, DE-3303956 oder DE-4100276.

Die Erfindung stellt sich nun die Aufgabe, die oben kurz dargestellte Entwicklung im Bereich der Umreifungsvorrichtungen weiter zu treiben, das heisst, ein Verfahren und eine Vorrichtung zum Umreifen zu schaffen, die auf dem oben kurz dargestellten Arbeitsprinzip beruhen und die sich eignen für die Verarbeitung eines Kunststoffbandes, insbesondere eines Bandes aus Polypropylen. Verfahren und Vorrichtung gemäss Erfindung sollen es erlauben, die pro Umreifung benötigte Zykluszeit im Vergleich mit bekannten Umreifungsvorrichtungen nochmals relevant zu verkürzen. Trotzdem sollen Verfahren und Vorrichtung einfach realisierbar sein.

Diese Aufgabe wird gelöst durch das Verfahren und die Vorrichtung zum Umreifen, wie sie in den Patentansprüchen definiert sind.

Die Erfindung basiert auf den folgenden beiden Befunden:
- Das Kunststoffband kann schneller aus dem Bandkanal gezogen und trotzdem in geordneter Weise um den zu umreifenden Gegenstand gelegt werden, wenn der Bandkanal für das Herausziehen der Bandschlaufe nicht geöffnet werden muss, sondern als offene Rinne ausgestaltet ist, das heisst wenn das Band während dem Herausziehen auf keinen Widerstand, insbesondere auf keinen unregelmässigen, die Schlaufenform verändernden Widerstand stösst, der es bremsen und insbesondere unregelmässig bremsen und dadurch in eine unstabile Form bringen könnte.
- Das Kunststoffband kann ohne Probleme in einen als offene Rinne ausgestalten Bandkanal eingeschoben werden, also ohne im Kanal gehalten zu werden, wenn es unmittelbar vor dieser Einschiebung durch Biegen in einer der Bandbiegung im Bandkanal entgegengesetzten Richtung vorgespannt wird. Diese Vorspannung vermag das Band in einem offenen Bandkanal zu halten und der Bandschlaufe eine Stabilität zu geben, die für ein schnelles aber trotzdem geordnetes Anlegen an den zu umreifenden Gegenstand genügt.

Nach dem erfindungsgemässen Verfahren wird also das Umreifungsband, möglichst unmittelbar vor dem Einschieben in den Bandkanal vorgebogen (Vorbiegerichtung entgegen der Biegerichtung im Bandkanal) und dann in einen Bandkanal geschoben, der mindestens da, wo die Bandschlaufe bei der Verkleinerung aus dem Kanal gezogen wird, eine offene Rinne ist, die keine Schliessmittel aufweist. Der Vorbiegeradius ist vorzugsweise kleiner als der kleinste Biegeradius des Bandes im Bandkanal. Für die Vorbiegung wird das Band vorteilhafterweise um eine Rolle gezogen, wobei die Umschlingung dieser Rolle vorteilhafterweise mehr als 180° beträgt und wobei die umschlungene Rolle beispielsweise Teil des Bandantriebs für das Einschieben des Bandes in den Bandkanal ist.

Die erfindungsgemässe Umreifungsvorrichtung weist also in Kombination einen offenen Bandkanalteil und ein Vorbiegemittel auf. Der offene Bandkanalteil ist beispielsweise eine sich über eine Auflagefläche für den zu umreifenden Gegenstand krümmende, gegen den Gegenstand offene Rinne. Das Vorbiegemittel ist möglichst unmittelbar vor der Einführstelle in den Bandkanal angeordnet und es ist für eine Bandbiegung ausgerüstet in einer der Bandbiegung im Bandkanal entgegengesetzten Richtung. Das Vorbiegemittel ist beispielsweise eine von zwei gegeneinander pressbaren Antriebsrollen durch die das Band für die Einschiebung in den Bandkanal angetrieben wird.

Es zeigt sich, dass durch die erfindungsgemässe Kombination der Vorbiegung und dem offenen Bandkanal die Zykluszeit um ca. 20% verkürzt werden kann.

Verfahren und Vorrichtung gemäss Erfindung werden im Zusammenhang mit den folgenden Figuren im Detail beschrieben. Diese zeigen:
- Figur 1: einen schematischen Schnitt durch eine beispielhafte Ausführungsform der erfindungsgemässen Umreifungsvorrichtung (Schnittebene etwa senkrecht und quer zur Richtung der Zu- und Wegförderung von nacheinander zu umreifenden Gegenständen);
- **Figuren 2 und 3**: zwei Querschnitte durch den Bandkanal der erfindungsgemässen Umreifungsvorrichtung gemäss Figur 1 (Schnittlinien II-II und III-III in Fig. 1).

**Figur 1** zeigt eine beispielhafte Ausführungsform der erfindungsgemässen Umreifungsvorrichtung. Diese weist, wie bekannte solche Umreifungsvorrichtungen die folgenden, in einem nicht dargestellten Gestell montierten Hauptbestandteile auf: eine Auflagefläche 1, auf der zu umreifende Gegenstände 2 nacheinander positioniert werden, einen Bandkanal 3 mit einem ersten Bandkanalteil 3.1, der sich über den für die Umreifung positionierten Gegenstand 2 krümmt, und einem zweiten Bandkanalteil 3.2, der eine Rinne in der Auflagefläche 1 ist und unter dem für die Umreifung positionierten Gegenstand hindurch läuft, eine Schliesseinheit 4, die für das Halten des freien Bandendes und für das Verschliessen und Abtrennen der Bandschlaufe ausgerüstet ist und im Bereich des zweiten Bandkanalteils 3.2 angeordnet ist, Antriebsmitttel 5 für den Bandvorschub (Einschieben in den Bandkanal) und den Bandrückzug (Verkleinerung und Festziehen der Bandschlaufe), einen Bandspeicher 6, in dem zugeführtes und aus dem Bandkanal 3 zurückgezogenes Band für weitere Umreifungen bereit gehalten wird, und eine Vorratsrolle 7 von der das Umreifungsband zugeführt wird. Das Umreifungsband selbst ist mit 10 bezeichnet, die Vorschubsrichtung des Bandes 10 mit Pfeilen B angedeutet.

Die Umreifungsvorrichtung gemäss Figur 1 unterscheidet sich von bekannten Vorrichtungen, die demselben Zweck dienen, dadurch, dass der Bandantrieb für den Bandvorschub in den Bandkanal 3 zwar in üblicher Weise zwei Antriebsrollen 20 und 21 aufweist, die in einer Antriebstelle 22 gegeneinander gepresst werden und zwischen denen das Umreifungsband 10 verläuft und angetrieben wird, dass aber das Band in Vorschubrichtung hinter der Antriebstelle 22 derart geführt ist, dass die eine der Antriebsrollen (20) vom Umreifungsband 10 umschlungen wird, vorteilhafterweise um mehr als 180°. Ferner unterscheidet sich die dargestellte Umreifungsvorrichtung von bekannten Vorrichtungen dadurch, dass der sich über die Auflagefläche 1 krümmende, erste Bandkanalteil 3.1 eine offene Rinne ist, also einen gegen innen offenen, U-förmigen Querschnitt und keine Schliessmittel aufweist.

Der erste Bandkanalteil 3.1 ist vorteilhafterweise über seine ganze Länge gekrümmt, wobei sein kleinster Krümmungsradius grösser ist als der Radius der vom Umreifungsband umschlungenen Antriebsrolle 20, der dem Vorbiegeradius entspricht. An den Übergängen vom ersten zum zweiten Bandkanalteil ist die Auflagefläche 1 tangential zum ersten Bandkanalteil 3.1 ausgerichtet. Um die Länge und den Platzbedarf des ersten Bandkanalteils 3.1 möglichst klein zu halten und trotzdem diesen Bandkanalteil 3.1 möglichst gut an die Form der zu verpackenden Gegenstände anpassen zu können, ist es vorteilhaft, verschiedene Bereiche des ersten Bandkanalteils mit verschiedenen Krümmungsradien auszugestalten.

Das Antriebsmittel 5 weist zusätzlich zum Antrieb für den Bandvorschub (Antriebsrollen 20 und 21) auch einen Antrieb für das Zurückziehen des Bandes auf. Dieser besteht im wesentlichen aus den Antriebsrollen 23 und 24, die während dem Bandvorschub als Bandführung dienen, das heisst, das Umreifungsband 10 derart führen, dass es durch den Vorschubantrieb (Antriebsrollen 20 und 21) um die Antriebsrolle 20 gezogen und dadurch vorgebogen wird, bevor es in die Antriebsstelle 22 gelangt. Während des Bandvorschubes (Richtung gemäss Pfeilen B) werden die Rollen 20 und 21 gegeneinander gepresst und mindestens eine davon wird angetrieben, während die Rollen 23 und 24 nicht gegeneinander gepresst werden und frei drehen. Während dem Zurückziehen des Bandes 10 werden die Rollen 23 und 24 gegeneinander gepresst und mindestens die eine davon wird angetrieben, während die Rollen 20 und 21 nicht gegeneinander gepresst werden und frei drehen.

Figuren 2 und 3 zeigen Querschnitte durch den Bandkanal 3, Figur 2 durch den ersten Bandkanalteil 3.1 (Schnittlinie II-II in Fig. 1) und Figur 3 durch den zweiten Bandkanalteil 3.2 (Schnittlinie III-III in Fig. 1).

Wie aus Figur 2 ersichtlich ist, hat der erste Bandkanalteil 3.1 einen gegen den zu umreifenden Gegenstand offenen, U-förmigen Querschnitt und er weist keine Mittel auf, mit denen er verschlossen werden könnte. Das Umreifungsband 10 wird also bei seiner Einführung in diesen Bandkanalteil nur seitlich geführt aber nicht gegen den Kanalboden 30 gehalten.

Demgegenüber kann, wie in Figur 3 dargestellt, der zweite Bandkanalteil 3.2 eine Abdeckung 35 aufwiesen. Diese Abdeckung 35 dient insbesondere dazu, den Bandkanalteil 3.2. abzudecken, wenn der zu umreifende Gegenstand für die Umreifung positioniert wird und wenn diese Positionierung durch Schieben des Gegenstandes auf der Auflagefläche durchgeführt wird. Die Abdeckung 35 wird spätestens vor dem Wegfördern des umreiften Gegenstandes vom Bandkanalteil 3.2 entfernt. Insbesondere wenn die zu umreifenden Gegenstände auf andere Weise positioniert werden, kann die Abdeckung 35 auch fehlen.

Die beiden Bandkanalteile 3.1 und 3.2 weisen vorteilhafterweise die gleiche Breite (wenig breiter als das Umreifungsband 10) auf und die gleiche Tiefe, die für Umreifungsbänder 10 mit einer üblichen Dicke vorteilhafterweise etwa 5 bis 10 mm beträgt.

## Patentansprüche

1. Verfahren zum Umreifen von Gegenständen (2) mit einem Kunststoffband (10) ab Vorratsrolle (7), wobei in einem sich um eine zu umreifenden Gegenstand (2) krümmenden Bandkanal (3) durch Einschieben eines freien Endes des Bandes (10) eine Bandschlaufe erstellt wird, wobei die Bandschlaufe durch Zurückziehen des Bandes (10) verkleinert und dadurch aus mindestens einem ersten Bandkanalteil (3.1) bewegt und um den Gegenstand (2) gelegt wird und wobei die Bandschlaufe dann um den Gegenstand (2) gespannt, geschlossen und vom Band (10) auf der Vorratsrolle (7) getrennt wird, **dadurch gekennzeichnet, dass** das Band (10) für das Einschieben in den Bandkanal (3) angetrieben und in einer Richtung vorgebogen wird, die der Biegerichtung des Bandes (10) in der Bandschlaufe entgegengesetzt ist, und dass das Band (10) beim Erstellen der Bandschlaufe im ersten Bandkanalteil (3.1) nur seitlich geführt aber nicht gegen einen Kanalboden (30) gehalten wird.

2. Verfahren nach Anspruch 1, **dadurch gekennzeichnet, dass** ein Biegeradius der Vorbiegung, kleiner ist als ein kleinster Biegeradius des ersten Bandkanalteils (3.1).

3. Verfahren nach Anspruch 1 oder 2, **dadurch gekennzeichnet, dass** das Band (10) für das Einschieben in den Bandkanal (3) durch zwei an einer Antriebsstelle (22) gegeneinander gepresste Antriebsrollen (20, 21) angetrieben wird und dass das Band (10) vorgebogen wird, dadurch dass es eine der Antriebsrollen (20) derart umschlingt, dass es durch den Antrieb um die Umschlingung gezogen wird.

4. Vorrichtung zum Umreifen von Gegenständen (2) mit einem Kunststoffband (10) ab Vorratsrolle (7), welche Vorrichtung einen Bandkanal (3) aufweist, der sich um einen zu umreifenden Gegenstand (2) krümmt, sowie ein Antriebsmittel (5) zum Einschieben eines freien Endes Bandes (10) in den Bandkanal (3) für die Erstellung einer Bandschlaufe und zum Zurückziehen des Bandes (10) für die Verkleinerung der Bandschlaufe und das Anlegen und Festziehen der Bandschlaufe um den Gegenstand (2) und ein Mittel (4) zum Verschliessen und Abtrennen der Bandschlaufe, **dadurch gekennzeichnet, dass** die Vorrichtung zusätzlich ein Vorbiegemittel aufweist, das im Bereich des Antriebsmittels (5) angeordnet und für eine Vorbiegung des Bandes (10) ausgerüstet ist, wobei die Richtung der Vorbiegung und die Richtung einer Bandbiegung im Bandkanal (3) einander entgegengesetzt sind, und dass ein erster Bandkanalteil (3.1) des Bandkanals (3), aus dem die Bandschlaufe bei der Verkleinerung gezogen wird, eine gegen den Gegenstand (2) offene Rinne ist und kein Mittel zum Halten der Bandschlaufe in der Rinne aufweist.

5. Vorrichtung nach Anspruch 4, **dadurch gekennzeichnet, dass** das Antriebsmittel (5) für eine Vorbiegung um einen Vorbiegeradius ausgerüstet ist, wobei der Vorbiegeradius kleiner ist als ein kleinster Biegeradius des Bandkanals (3).

6. Vorrichtung nach einem der Ansprüche 4 oder 5, **dadurch gekennzeichnet, dass** das Antriebsmittel (5) für das Einschieben des Bandes (10) zwei in einer Antriebsstelle (22) gegeneinander pressbare Antriebsrollen (20, 21) aufweist sowie Bandführungsmittel, durch die das Band (10) die eine der Antriebsrollen (20) umschlingend gegen die Antriebsstelle (22) geführt wird.

7. Vorrichtung nach Anspruch 6, **dadurch gekennzeichnet, dass** die Umschlingung mindestens 180° beträgt.

8. Vorrichtung nach einem der Ansprüche 6 oder 7, **dadurch gekennzeichnet, dass** das Bandsführungsmittel als Antrieb für das Zurückziehen des Bandes (10) ausgerüstet ist.

9. Vorrichtung nach einem der Ansprüche 4 bis 8, **dadurch gekennzeichnet, dass** ein zweiter Bandkanalteil (3.2) eine Rinne in einer Auflagefläche (1) für den zu umreifenden Gegenstand (2) ist.

10. Vorrichtung nach Anspruch 9, **dadurch gekennzeichnet, dass** der zweite Bankanalteil (3.2) Mittel zum Verschliessen und Wiederöffnen der Rinne aufweist.

## Claims

1. Method for strapping of objects (2) with a plastic tape (10) from a storage roll (7), wherein, in a tape channel (3) curved around an object to be strapped (2), a tape loop is formed by insertion of a free end of the tape (10), wherein the tape loop is reduced in size by retraction of the tape and thus moved out of at least one tape channel part (3.1) and placed around the object (2) and wherein the tape loop is then tensed around the object (2), closed and separated from the tape (10) on the storage roll (7), **characterized in that** the tape (10) is, for the insertion into the tape channel, driven and pre-curved in a direction opposed to the curving direction of the tape (10) in the tape loop and that the tape (10) is guided only laterally but not held towards a channel floor (30) during formation of the tape loop in the first tape channel part (3.1).

2. Method according to claim 1, **characterized in that** a curve radius of the pre-curving is smaller than a smallest curve radius of the first tape channel part (3.1).

3. Method according to claim 1 or 2, **characterized in that** the tape (10) is, for the insertion into the tape channel (3), driven by two driving rolls (20, 21) pressed against each other in a driving location (22) and that the tape (10) is pre-curved by looping one of the driving rolls (20) in a manner that it is pulled round the looping by the drive.

4. Device for strapping of objects (2) with a plastic tape (10) from a storage roll (7), which device comprises a tape channel (3), which curves around an object (2) to be strapped, as well as a driving means (5) for insertion of a free end of the tape (10) into the tape channel (3) for forming of a tape loop and for retraction of the tape (10) for the reduction of size of the tape loop and the positioning and tightening of the tape loop around the object (2) and a means (4) for closing and cutting off the tape loop, **characterized in that** the device additionally comprises a means for pre-curving, which is arranged in the region of the driving means (5) and is equipped for the pre-curving of the tape (10), wherein the direction of the pre-curvature and the direction of a tape curvature in the tape channel (3) are opposed to each other and that a first tape channel part (3.1) of the tape channel (3), out of which the tape loop is drawn when being reduced in size, is a groove open towards the object (2) and comprises no means for holding the tape loop in the groove.

5. Device according to claim 4, **characterized in that** the driving means (5) is equipped for a pre-curving around a pre-curving radius, wherein the pre-curving radius is smaller than a smallest radius of the tape channel (3).

6. Device according to one of claims 4 or 5, **characterized in that** the driving means (5) for the insertion of the tape (10) comprises two drive rolls (20, 21) pressable against each other in a driving location (22) as well as tape guiding means through which the tape (10), being looped around one of the driving rolls (20), is guided towards the driving location (22).

7. Device according to claim 6, **characterized in that** the looping amounts to at least 180°.

8. Device according to one of claims 6 or 7, **characterized in that** the tape guiding means is equipped as drive for the retraction of the tape (10).

9. Device according to one of claims 4 to 8, **characterized in that** a second tape channel part (3.2) is a groove in the support surface (1) for the object (2) to be strapped.

10. Device according to claim 9, **characterized in that** the second tape channel part (3.2) comprises means for closing and reopening the groove.

## Revendications

1. Procédé de cerclage d'objets (2) à l'aide d'un ruban (10) en matière synthétique extrait d'un rouleau de réserve (7), dans lequel une boucle de ruban est formée par insertion d'une extrémité libre du ruban (10) dans un canal à ruban (3) qui entoure un objet (2) à cercler, la boucle de ruban étant raccourcie par recul du ruban (10) et étant ainsi extraite d'au moins une première partie (3.1) du canal à ruban pour être placée autour de l'objet (2), la boucle de ruban étant ensuite serrée autour de l'objet (2), fermée et découpée du ruban (10) présent sur le rouleau de réserve (7), **caractérisé en ce que**
pour être inséré dans le canal (3) à ruban, le ruban (10) est entraîné et pré-cintré dans une direction opposée à la direction de courbure du ruban (10) dans la boucle de ruban et **en ce que** lors de la formation de la boucle de ruban, le ruban (10) est amené uniquement latéralement dans la première partie (3.1) du canal à ruban sans être maintenu contre le fond (30) du canal.

2. Procédé selon la revendication 1, **caractérisé en ce que** le rayon de courbure du pré-cintrage est plus petit que le plus petit rayon de courbure de la première partie (3.1) du canal à ruban.

3. Procédé selon les revendications 1 ou 2, **caractérisé en ce que** pour être inséré dans le canal (3) à ruban, le ruban (10) est entraîné par deux galets d'entraînement (20, 21) repoussés l'un contre l'autre en un emplacement d'entraînement (22) et **en ce que** le ruban (10) est pré-cintré pour ainsi s'enrouler autour d'un des galets d'entraînement (20) de manière à être tiré autour de l'enroulement par l'entraînement.

4. Dispositif de cerclage d'objets (2) à l'aide d'un ruban (10) en matière synthétique extrait d'un rouleau de réserve (7), lequel dispositif présente un canal (3) à ruban qui entoure un objet (2) à cercler ainsi qu'un moyen d'entraînement (5) qui insère une extrémité libre du ruban (10) dans le canal (3) à ruban pour former une boucle de ruban et qui recule le ruban (10) en vue de raccourcir la boucle de ruban, placer et serrer la boucle de ruban autour de l'objet (2) et qu'un moyen (4) de fermeture et de découpe de la boucle de ruban, **caractérisé en ce que** le dispositif présente en outre un moyen de pré-cintrage disposé dans la zone du moyen d'entraînement (5) et équipé de manière à pouvoir pré-cintrer le ruban (10), la direction du pré-cintrage et la direction de la courbure du ruban dans le canal (3) à ruban étant mutuellement opposées et **en ce qu'**une première partie (3.1) du canal (3) à ruban de laquelle le boucle de ruban est extraite lors du raccourcissement est une rigole ouverte en direction de l'objet (2) et ne présente pas de moyen de maintien de la boucle de ruban dans la rainure.

5. Dispositif selon la revendication 4, **caractérisé en ce que** le moyen d'entraînement (5) est équipé pour permettre un pré-cintrage sur un rayon de pré-cintrage plus petit que le plus petit rayon de courbure du canal (3) à ruban.

6. Dispositif selon l'une des revendications 4 ou 5, **caractérisé en ce que** pour insérer le ruban (10), le moyen d'entraînement (5) présente deux galets d'entraînement (20, 21) qui peuvent être repoussés l'un contre l'autre en un emplacement d'entraînement (22) ainsi que des moyens de guidage de ruban par lesquels le ruban (10) est amené vers l'emplacement d'entraînement (22) en étant enroulé autour d'un des galets d'entraînement (20).

7. Dispositif selon la revendication 6, **caractérisé en ce que** l'enroulement est d'au moins 180°.

8. Dispositif selon l'une des revendications 6 ou 7, **caractérisé en ce que** le moyen de guidage de ruban est configuré comme entraînement pour le recul du ruban (10).

9. Dispositif selon l'une des revendications 4 à 8, **caractérisé en ce qu'**une deuxième partie (3.2) du canal à ruban est une rigole ménagée dans une surface (1) de pose de l'objet (2) à cercler.

10. Dispositif selon la revendication 9, **caractérisé en ce que** la deuxième partie (3.2) du canal à ruban présente des moyens de fermeture et de réouverture de la rigole.
